# EUROPÄISCHE PATENTSCHRIFT

(11) **EP 1 328 760 B1**
(45) Veröffentlichungstag und Bekanntmachung des Hinweises auf die Patenterteilung: **29.11.2006**
(21) Anmeldenummer: 01969118.7
(22) Anmeldetag: 01.10.2001
(51) Int. Cl.: F23R 3/28, F23R 3/34

(54) **VERFAHREN UND VORRICHTUNG ZUR BRENNSTOFFEINLEITUNG IN EINEN VORMISCHBRENNER**
METHOD AND APPARATUS FOR INTRODUCING FUEL INTO A PREMIX BURNER
PROCEDE ET APPAREIL D'INTRODUCTION DE COMBUSTIBLE DANS UN BRULEUR A PREMELANGE

(30) Priorität: 05.10.2000 DE 10049203
(43) Veröffentlichungstag der Anmeldung: 23.07.2003
(73) Patentinhaber: Alstom Technology Ltd, 5400 Baden (CH)
(72) Erfinder: EROGLU, Adnan, Dr., CH-5417 Untersiggenthal (CH); SCHMID, Andreas, CH-5453 Remetschwil (CH); STUBER, Peter, Dr., CH-8037 Zürich (CH)
(86) Internationale Anmeldenummer: PCT/CH2001/000589
(87) Internationale Veröffentlichungsnummer: WO 2002/029329

(56) Entgegenhaltungen:
- DE-A- 19 520 292
- DE-A- 19 545 310
- US-A- 5 054 280
- US-A- 5 664 943
- US-A- 5 699 667

## Beschreibung

### Technisches Gebiet

Die Erfindung bezieht sich auf ein Verfahren sowie eine Vorrichtung zur Brennstoffeinleitung in einen Vormischbrenner mit einer Pilotgas- sowie einer Premixgaseinspeisung für den Betrieb einer Gasturbine für den gesamten Lastbereich, wobei die Pilotgaseinspeisung über eine, im Vormischbrenner vorgesehene Brennerlanze sowie die Premixgaseinspeisung über Seitenwandschalen des Vormischbrenners vorgenommen werden, wobei ein gemeinsames Gaszuleitungssystem zur kombinierten Einspeisung von Premixgas und Pilotgas Vorgesehen ist, gemäß Oberbegriff von Anspruch 1 bzw. 8.

### Stand der Technik

Vormischbrenner zum Betrieb von Gasturbinenanlagen werden in an sich bekannter Weise mit unterschiedlichen Brennstoffeinspeisungssystemen betrieben, um den gesamten Lastbereiches einer Gasturbine abdecken zu können, d.h. von der Zünd- und Startphase bishin zum Vollastbereich der Gasturbine. So werden Vormischbrenner beim Start sowie auch in unteren Lastbereichen von Gasturbinen mit Pilotgas versorgt, das meist über eine zentrale Brennerlanze in den Innenraum des Vormischbrenners eingespeist wird. Nach erfolgtem Start und Anlaufen des Verbrennungsvorganges innerhalb des Vormischbrenners erfolgt eine Pilot-Premix-Umschaltung, bei der zur Steigerung der Brennerleistung und einer damit erforderlichen erhöhten Zuführung von Brennstoff, Premixgas durch Lochkanäle, die im Inneren der, den Vormischbrenner einschließenden Brennerschalen vorgesehen sind, in den Innenraum des Vormischbrenners einströmt. Bei der Umschaltung auf Premixbetrieb treten jedoch starke Pulsationen im Sinne von oszillierenden Druckschwankungen auf, die die Lebensdauer der sich an dem Vormischbrenner anschließenden Brennkammer sowie der stromab nachfolgenden Gasturbine deutlich reduzieren. Auch im Falle eines Mischbetriebes, d.h. eine gleichzeitige Einspeisung von Pilot- und Premixgas in das Innere des Vormischbrenners treten nur unbefriedigende Verbrennungsresultate auf, zumal die während der Premixgaseinspeisung aufrechterhaltene Pilotgaszugabe den Wirbelkern der in den Vormischbrenner einströmenden Verbrennungsluft erheblich stört. Ein zufriedenstellendes Aufeinanderabstimmen zwischen Pilotgas- und Premixgaszufuhr ist mit den herkömmlichen Anordnungen nicht möglich.

Um dennoch annehmbare Verbrennungsqualitäten, insbesondere im niedrigen Lastbereich, zu erzielen, ist die in das Innere des Vormischbrenners hineinragende Brennerlanze, über die eine Pilotgaseinspeisung erfolgt, derart ausgelegt, dass bei niedrigen Lasten der Verbrennungsvorgang ausschließlich über die Pilotgaszufuhr gefahren wird, wobei die Premixstufe außer Betrieb bleibt. Um eine derartige Betriebsweise jedoch zu ermöglichen, ist es erforderlich, den Leitungsquerschnitt der Brennerlanze entsprechend groß zu wählen, so dass eine Pilotgaszufuhr auch für den unteren Lastbereich in ausreichendem Maße dem Vormischbrenner zur Verfügung gestellt werden kann. Brennerlanzen mit einem derart großen Leitungsquerschnitt eignen sich jedoch nicht für einen Mischbetrieb, da dieser die vorstehend beschriebene Irritation in der einströmenden Verbrennungsluft verstärkt hervorruft sowie die unerwünschten Brennkammerpulsationen in verstärkender Weise zu erzeugen vermag.

Die Merkmale des Oberbegriffs von Anspruch 1 bzw. 8 sind aus US-A-5,054,280 bekannt.

### Darstellung der Erfindung

Die Aufgabe der Erfindung liegt darin, ein Verfahren zur Brennstoffeinleitung in einen Vormischbrenner mit einer Pilotgas- sowie einer Premixgaseinspeisung für den Betrieb einer Gasturbine im gesamten Lastbereich, bei dem die Pilotgaseinspeisung über eine, im Vormischbrenner vorgesehene Brennerlanze sowie die Premixgaseinspeisung über Brennerschalen des Vormischbrenners vorgenommen wird, derart weiterzubilden, dass eine Einspeisung von Pilotgas sowie Premixgas unter Vermeidung der vorstehend genannten Nachteile, insbesondere unter Vermeidung von Brennkammerpulsationen sowie des störenden Einflusses auf die Strömungsverhältnisse der Verbrennungszuluft, möglich wird. Insbesondere soll das erfindungsgemäße Verfahren den Betrieb herkömmlicher Vormischbrenner vereinfachen, insbesondere soll eine entsprechende Vorrichtung geschaffen werden, mit der die vorstehend beschriebene Betriebsweise realisiert werden kann, ohne dabei einen konstruktiven und kostenmäßigen Mehraufwand zu verursachen.

Die Lösung der der Erfindung zugrundeliegenden Aufgabe ist im Anspruch 1 angegeben. Gegenstand des Anspruchs 9 ist eine erfindungsgemäße Vorrichtung. Den Erfindungsgedanken vorteilhaft weiterbildende Merkmale sind Gegenstand der Unteransprüche sowie der Beschreibung unter Bezugnahme auf die Zeichnung zu entnehmen.

Erfindungsgemäß ist ein Verfahren gemäß dem Oberbegriff des Anspruchs 1 dadurch ausgebildet, dass die Premixgas- sowie die Pilotgaseinspeisung derart kombiniert durchgeführt werden, dass ein stufenloses Mischungsverhältnis zwischen Premixgas und Pilotgas innerhalb des Vormischbrenners einstellbar ist und dass über die Brennerlanze, über die die Pilotgaseinspeisung erfolgt, alternativ, d.h. bei vollständig unterbundener Pilotgaszufuhr, flüssiger Brennstoff in den Vormischbrenner eingespeist wird.

Die der Erfindung zugrundeliegende Idee geht davon aus, dass die Pilotgaszufuhr über jene Zuleitung innerhalb des Vormischbrenners vorgenommen wird, über die üblicherweise Flüssigbrennstoff der zentralen Düse, die im Brennermund positioniert ist, zugeführt wird. Eine derartige Kombination, nämlich die alternative Zufuhr von Pilotgas oder Flüssigbrennstoff durch eine gemeinsame Zuleitung, die zentral im Brennermund mündet, hilft die bei der üblichen Pilotgaszufuhr über eine getrennte Brennerlanze verbundenen Nachteile, wie in der Beschreibungseinleitung dargelegt, zu vermeiden. Die axiale Pilotgaszufuhr axial zur Längserstreckung des Vormischbrenners vermag den Zündvorgang sowie den Betrieb im unteren Lastbereich des Vormischbrenners zu realisieren, es ist darüber hinaus jedoch auch möglich, einen kontinuierlichen Übergang zum Volllastbereich zu fahren, indem Premixgas über die Brennerschalen in dosierter Weise in das Innere des Vormischbrenners zusätzlich eingespeist wird. Die Kombination zwischen zentraler Pilotgaseinspeisung und Premixgaseinspeisung erlaubt es unter anderem, den axialen gerichteten Gasstrom klein zu halten, wodurch negativen Einflüssen hinsichtlich dem Ausbilden von Brennkammerpulsationen effektiv entgegengetreten werden kann.

Von besonderem Vorteil ist es, die Premixgaseinspeisung über die Brennerschalen in gestufter Weise vorzunehmen, d.h. die Brennerschalen sind in unterschiedliche Sektionen aufgeteilt, die getrennt voneinander mit Premixgaszuleitungen verbunden sind, so dass die einzelnen Brennerschalensektionen mit unterschiedlicher Premixgaszufuhr betrieben werden können. Wenigstens sind die Brennerschalen in zwei Sektionen unterteilt, die sich jeweils individuell mittels Premixgas anspeisen lassen.

### Kurze Beschreibung der Erfindung

Die Erfindung wird nachstehend ohne Beschränkung des allgemeinen Erfindungsgedankens anhand eines Ausführungsbeispiels unter Bezugnahme auf die Zeichnung exemplarisch beschrieben.

Das in der Figur ausgeführte Ausführungsbeispiel zeigt einen Vormischbrenner 1, dessen Brennerschalen 2 in zwei unterschiedliche Sektionen 3 und 4 aufgeteilt sind. Die erste der beiden Sektionen 3 wird über eine Zuleitung 5 mit Premixgas versorgt. Selbstverständlich ist auch eine entsprechende, nicht dargestellte Zuleitung für die Sektion 4 zur gezielten Premixgaszuspeisung vorgesehen. Über eine mittig und axial in den Vormischbrenner 1 hineinragende Brennerlanze 6 kann über eine Abzweigungsleitung 7 und einem entsprechenden Drosselventil 8 Gas in Form von Pilotgas in den Brennermund 9 des Vormischbrenners 1 eingespeist werden, das zu Zwecken des Starts sowie des unteren Lastbereiches des Brenners dient. Zusätzlich ist stromab innerhalb der Brennerlanze 6 ein weiteres Drosselventil 10 vorgesehen, über das eine gezielte Zuleitung von Flüssigbrennstoff über die Brennerlanze 6 möglich ist.

Die Drosselventile 8 und 10 sind jeweils derart einzustellen, dass entweder die Zufuhr von Pilotgas möglich ist oder die ausschließliche Zufuhr von Flüssigbrennstoff. Während der Startphase sowie im kleinen Lastbereich ist das Drosselventil 8 bei geschlossenem Drosselventil 10 geöffnet, wodurch Pilotgas axial in den Vormischbrenner 1 gelangt und dort mit Luft zu einem zündfähigen Gemisch vermengt wird, das nach Austritt aus dem Vormischbrenner 1 in einer nicht dargestellten Brennkammer zur Zündung gebracht wird. Wird der Teillastbereich der Verbrennung erreicht, so wird zumindest eine erste Stufe bzw. die Sektion 1 der Brennerschalen geöffnet, über die gezielt Premixgas in das Innere des Vormischbrenners 1 eingespeist wird. Die Premixgaszufuhr sowie auch die Zufuhr des Pilotgases erfolgt geregelt kontinuierlich, so dass beliebige Mischungsverhältnisse zwischen Premixgas und Pilotgas im Inneren des Vormischbrenners 1 eingestellt werden können. Beim Erreichen der Vollast werden alle Sektionen des Vormischbrenners mit Premixgas versorgt, wobei die Pilotgaszufuhr vollständig abgeschaltet wird. Ein Öffnen des Drosselventils 10 sorgt für den Eintritt von Flüssigbrennstoff in das Innere des Vormischbrenners zur weiteren Steigerung des Verbrennungsvorganges.

Im Gegensatz zu an sich bekannten Pilotsystemen erlaubt der kombinierte Betrieb der axialen Pilotgaseindüsung mit der Premixgaseindüsung im Wege der gestuften Premixgaszuführung über die im Ausführungsbeispiel gezeigten Sektionen 1 und 2 - selbstverständlich ist es auch möglich, die Brennerschalen des Vormischbrenners in mehrere Sektionen als im Ausführungsbeispiel gezeigt, zu unterteilen - den axialen Pilotgasstrom klein zu halten, wodurch der notwendige Leitungsquerschnitt für die axiale Pilotgaszuführung stark reduziert werden kann und nicht die beim Stand der Technik bekannten großen Leitungsquerschnitte erfordert. Durch die axiale Pilotgaszuführung wird es erst möglich, auch die ohnehin im Querschnitt klein dimensionierte Brennstoffzuleitung, durch die Flüssigbrennstoff zugeführt wird, zu nutzen. Die Erfindung ist im Moment mit dem Vorteil verbunden, ein einziges zentral positioniertes Brennstoffrohr zu verwenden, das axial zum Vormischbrenner orientiert ist, durch das je nach Stellung der Drosselventile 8 und 9 flüssiger Brennstoff oder Pilotgas dem Verbrennungsvorgang zugeführt werden kann.

### Bezugszeichenliste

- 1: Vormischbrenner
- 2: Brennerschalen
- 3: Sektion
- 4: Sektion
- 5: Zuleitung
- 6: Brennerlanze
- 7: Abzweigungsleitung
- 8: Drosselventil
- 9: Brennermund
- 10: Drosselventil

## Patentansprüche

1. Verfahren zur Brennstoffeinleitung in einen Vormischbrenner (1) mit einer Pilotgas- sowie einer Premixgaseinspeisung für den Betrieb einer Gasturbine im gesamten Lastbereich, bei dem die Pilotgaseinspeisung über eine, im Vormischbrenner (1) vorgesehene Brennerlanze (6) sowie die Premixgaseinspeisung über Seitenwandschalen (2) des Vormischbrenners (1) vorgenommen werden, wobei die Premixgas- sowie die Pilotgaseinspeisung derart kombiniert durchgeführt werden, dass ein stufenloses Mischungsverhältnis zwischen Premixgas und Pilotgas innerhalb des Vormischbrenners (1) einstellbar ist, **dadurch gekennzeichnet, dass** über die Brennerlanze (6), über die die Pilotgaseinspeisung erfolgt, alternativ, d.h. bei vollständig unterbundener Pilotgaszufuhr, flüssiger Brennstoff in den Vormischbrenner (1) eingespeist wird.

2. Verfahren nach Anspruch 1,
**dadurch gekennzeichnet, dass** die Premixgas- sowie die Pilotgaseinspeisung über ein gemeinsames Gaszuleitungssystem durchgeführt werden.

3. Verfahren nach Anspruch1 oder 2,
**dadurch gekennzeichnet, dass** die Premixgaseinspeisung derart gestuft vorgenommen wird, dass die Brennerschalen (2) des Vormischbrenners in Sektionen (3, 4) unterteilt sind, über die eine räumlich getrennte Premixgaseinspeisung entlang der Brennerschalen (2) möglich ist.

4. Verfahren nach einem der Ansprüche 1 bis 3,
**dadurch gekennzeichnet, dass** die Piltogaseinspeisung axial zur Vormischbrennerlängsachse erfolgt, wobei sich das Pilotgas stromab mit dem Premixgas vermischt und zur Zündung gebracht wird.

5. Verfahren nach Anspruch 3 oder 4,
**dadurch gekennzeichnet, dass** unter Voll-Lastbedingungen die Premixgaseinspeisung über alle Sektionen (3, 4) der Brennerschalen (2) des Vormischbrenners (1) erfolgt und
dass durch die Brennerlanze (6) flüssiger Brennstoff eingespeist wird.

6. Verfahren nach Anspruch 3 oder 4,
**dadurch gekennzeichnet, dass** bei Teillastbedingungen eine oder mehrere Sektionen (3) der Brennerschalen des Vormischbrenners zur Premixgaseinspeisung reduziert oder abgeschaltet werden, und dass wahlweise eine reduzierte Zugabe von flüssigen Brennstoff oder Pilotgas über die Brennerlanze (6) in den Vormischbrenner (1) eingespeist wird.

7. Verfahren nach Anspruch 3 oder 4,
**dadurch gekennzeichnet, dass** bei kleinen Lasten eine oder keine Sektion der Brennerschalen (2) des Vormischbrenners (1) zur Premixgaseinspeisung eingesetzt wird und/oder ein reduzierter Pilotgasstrom durch die Brennerlanze (6) in den Vormischbrenner (1) eingespeist wird.

8. Vormischbrenner (1) mit einer Vorrichtung zur Brennstoffeinleitung sowie mit einer Pilotgas- sowie einer Premixgaseinspeisung für den Betrieb einer Gasturbine im gesamten Lastbereich, bei dem die Pilotgaseinspeisung über eine axial im Zentrum (9) des Vormischbrenners (1) vorgesehene Brennerlanze (6) sowie die Premixgaseinspeisung über Brennerschalen (2) des Vormischbrenners (1) erfolgt,
wobei ein gemeinsames Gaszuleitungssystem (5) vorgesehen ist, über das das Premixgas sowie das Pilotgas in den Vormischbrenner (1) einspeisbar sind, **dadurch gekennzeichnet, dass** wenigstens eine Regeleinheit (8) vorgesehen ist, die die Einspeisung des Pilotgases in einer Zuleitung durch die Brennerlanze regelt, und dass in der Zuleitung ein Drosselventil (10) zur Einspeisung von Flüssigbrennstoff in die Zuleitung durch die Brennerlanze (6) vorgesehen ist.

9. Vorrichtung nach Anspruch 8,
**dadurch gekennzeichnet, dass** die Regeleinheit ein Drosselventil (8) ist, durch das die Zufuhr von Pilotgas zur Brennerlanze (6) vollständig unterbindbar ist.

10. Vorrichtung nach Anspruch 8 oder 9,
**dadurch gekennzeichnet, dass** zur Versorgung der Brennerlanze (6) mit flüssigem Brennstoff eine zweite Regeleinheit (19) vorgesehen ist, die die Zufuhr flüssigen Brennstoffs zur Brennerlanze (6) regelt.

11. Vorrichtung nach einem der Ansprüche 8 bis 10,
**dadurch gekennzeichnet, dass** die Brennerlanze (6) mittig und/oder axial oder koaxial gerichtet im Vormischbrenner (1) angeordnet ist.

## Claims

1. Method for the introduction of fuel into a premixing burner (1), with a pilot gas feed and a premix gas feed for the operation of a gas turbine in the entire load range, in which the pilot gas feed is carried out via a burner lance (6) provided in the premixing burner (1) and the premix gas feed is carried out via side wall shells (2) of the premixing burner (1), wherein the premix gas feed and the pilot gas feed are carried out in combination, in such a way that a continuous mixture ratio between premix gas and pilot gas can be set within the premixing burner (1), **characterized in that** liquid fuel is fed into the premixing burner (1) via the burner lance (6), via which the pilot gas feed takes place, alternatively, that is to say with the pilot gas supply prevented completely.

2. Method according to Claim 1, **characterized in that** the premix gas feed and the pilot gas feed are carried out via a common gas delivery line system.

3. Method according to Claim 1 or 2, **characterized in that** the premix gas feed is carried out in a staged manner, in such a way that the burner shells (2) of the premixing burner are subdivided into sections (3, 4), via which a spatially separate premix gas feed along the burner shells (2) is possible.

4. Method according to one of Claims 1 to 3, **characterized in that** the pilot gas feed takes place axially to the longitudinal axis of the premixing burner, the pilot gas being intermixed downstream with the premix gas and ignited.

5. Method according to Claim 3 or 4, **characterized in that**, under full-load conditions, the premix gas feed takes place via all the sections (3, 4) of the burner shells (2) of the premixing burner (1), and **in that** liquid fuel is fed in by means of the burner lance (6).

6. Method according to Claim 3 or 4, **characterized in that**, under part-load conditions, one or more sections (3) of the burner shells of the premixing burner for premix gas feed are reduced or switched off, and **in that**, selectively, a reduced addition of liquid fuel or of pilot gas is fed into the premixing burner (1) via the burner lance (6).

7. Method according to Claim 3 or 4, **characterized in that**, under low loads, one or no section of the burner shells (2) of the premixing burner (1) for premix gas feed is used and/or a reduced pilot gas stream is fed into the premixing burner (1) by means of the burner lance (6).

8. Premixing burner (1), with a device for the introduction of fuel and a pilot gas feed and a premix gas feed for the operation of a gas turbine in the entire load range, in which the pilot gas feed takes place via a burner lance (6) provided axially in the center (9) of the premixing burner (1) and the premix gas feed takes place via burner shells (2) of the premixing burner (1), wherein a common gas delivery line system (5) is provided, via which the premix gas and the pilot gas can be fed into the premixing burner (1), and **characterized in that** at least one regulating unit (8) is provided, which regulates the feed of the pilot gas in a feed line through the burner lance, and **in that** a throttle valve (10) for the feed of liquid fuel into the delivery line through the burner lance is provided in the delivery line.

9. Device according to Claim 8, **characterized in that** the regulating unit is a throttle valve (8), by means of which the supply of pilot gas to the burner lance (6) can be prevented completely.

10. Device according to Claim 8 or 9, **characterized in that**, for supplying the burner lance (6) with liquid fuel, a second regulating unit (19) is provided, which regulates the supply of liquid fuel to the burner lance (6).

11. Device according to one of Claims 8 to 10, **characterized in that** the burner lance (6) is arranged centrally and/or axially or coaxially in the premixing burner (1).

## Revendications

1. Procédé pour l'introduction de combustible dans un brûleur à prémélange (1) comprenant une alimentation en gaz pilote ainsi qu'en gaz de prémélange pour le fonctionnement d'une turbine à gaz dans la plage de charge totale, dans lequel l'alimentation en gaz pilote est effectuée par le biais d'une lance de brûleur (6) prévue dans le brûleur à prémélange (1) et l'alimentation en gaz de prémélange est effectuée par le biais de coques de paroi latérale (2) du brûleur à prémélange (1), l'alimentation en gaz pilote et l'alimentation en gaz de prémélange pouvant être combinées de telle sorte qu'un rapport de mélange continu puisse être ajusté entre le gaz de prémélange et le gaz pilote à l'intérieur du brûleur à prémélange (1), **caractérisé en ce qu'**en variante, c'est-à-dire pour une alimentation en gaz pilote complètement supprimée, du combustible fluide est alimenté dans le brûleur à prémélange (1) par le biais de la lance de brûleur (6), par laquelle s'effectue l'alimentation en gaz pilote.

2. Procédé selon la revendication 1,
**caractérisé en ce que** l'alimentation en gaz pilote et l'alimentation en gaz de prémélange sont effectuées par le biais d'un système de conduite d'amenée de gaz commun.

3. Procédé selon la revendication 1 ou 2,
**caractérisé en ce que** l'alimentation en gaz de prémélange est effectuée de manière échelonnée de telle sorte que les coques de brûleur (2) du brûleur à prémélange soient divisées en sections (3, 4) par le biais desquelles une alimentation en gaz de prémélange séparée spatialement est possible le long des coques de brûleur (2).

4. Procédé selon l'une quelconque des revendications 1 à 3, **caractérisé en ce que** l'alimentation en gaz pilote s'effectue axialement par rapport à l'axe longitudinal du brûleur à prémélange, le gaz pilote étant mélangé en aval avec le gaz de prémélange et étant enflammé.

5. Procédé selon la revendication 3 ou 4,
**caractérisé en ce que** dans des conditions de pleine charge, l'alimentation en gaz de prémélange s'effectue sur toutes les sections (3, 4) des coques de brûleur (2) du brûleur à prémélange (1) et **en ce que** du combustible fluide est alimenté par la lance de brûleur (6).

6. Procédé selon la revendication 3 ou 4,
**caractérisé en ce que** dans des conditions de charge partielle, une ou plusieurs sections (3) des coques de brûleur du brûleur à prémélange sont réduites ou déconnectées pour l'alimentation en gaz de prémélange, et **en ce qu'**un ajout réduit de combustible fluide ou de gaz pilote est alimenté au choix par le biais de la lance de brûleur (6) dans le brûleur à prémélange (1).

7. Procédé selon la revendication 3 ou 4,
**caractérisé en ce que** pour de petites charges, une seule ou aucune section des coques de brûleur (2) du brûleur à prémélange (1) (n')est utilisée pour l'alimentation en gaz de prémélange et/ou un courant de gaz pilote réduit est alimenté par la lance de brûleur (6) dans le brûleur à prémélange (1).

8. Brûleur à prémélange (1) comprenant un dispositif d'alimentation en combustible ainsi qu'une alimentation en gaz pilote et une alimentation en gaz de prémélange pour le fonctionnement d'une turbine à gaz dans la plage de charge totale, dans lequel l'alimentation en gaz pilote est effectuée par le biais d'une lance de brûleur (6) placée axialement au centre (9) du brûleur à prémélange (1) et l'alimentation en gaz de prémélange est effectuée par le biais de coques de brûleur (2) du brûleur à prémélange (1), un système de conduite d'amenée de gaz commun (5) étant prévu, par le biais duquel le gaz de prémélange ainsi que le gaz pilote peuvent être alimentés dans le brûleur à prémélange (1), **caractérisé en ce qu'**au moins une unité de régulation (8) est prévue, laquelle régule l'alimentation du gaz pilote dans une conduite d'amenée par la lance de brûleur, et **en ce qu'**une soupape d'étranglement (10) est prévue dans la conduite d'amenée pour alimenter du combustible fluide dans la conduite d'amenée par la lance de brûleur (6).

9. Dispositif selon la revendication 8, **caractérisé en ce que** l'unité de régulation est une soupape d'étranglement (8) qui permet de supprimer complètement l'apport de gaz pilote à la lance de brûleur (6).

10. Dispositif selon la revendication 8 ou 9,
**caractérisé en ce que** pour l'alimentation de la lance de brûleur (6) en combustible fluide, on prévoit une deuxième unité de régulation (19) qui régule l'alimentation de combustible fluide à la lance de brûleur (6).

11. Dispositif selon l'une quelconque des revendications 8 à 10,
**caractérisé en ce que** la lance de brûleur (6) est disposée de manière à être orientée centralement et/ou axialement ou coaxialement dans le brûleur à prémélange (1).
